# EUROPÄISCHE PATENTSCHRIFT

(11) **EP 1 531 431 B1**
(45) Veröffentlichungstag und Bekanntmachung des Hinweises auf die Patenterteilung: **26.03.2008**
(21) Anmeldenummer: 04104755.6
(22) Anmeldetag: 29.09.2004
(51) Int. Cl.: G07C 9/00, E05B 65/00, G06F 1/32, H04B 1/16

(54) **Elektronisch aktivierbarer Sperrmechanismus**
Electronically activatable locking mechanism
Système de verrouillage activable électroniquement

(30) Priorität: 15.11.2003 DE 10353466
(43) Veröffentlichungstag der Anmeldung: 18.05.2005
(73) Patentinhaber: Aug. Winkhaus GmbH & Co. KG, 48291 Telgte (DE)
(72) Erfinder: Aswegen, Helmut, 48291, Telgte (DE)

(56) Entgegenhaltungen:
- DE-A1- 10 007 500
- DE-A1- 19 519 450
- DE-A1- 19 832 203
- US-B1- 6 535 136

## Beschreibung

Die Erfindung betrifft einen elektronisch aktivierbaren Sperrmechanismus für eine Schließeinrichtung mit einer Antenne zum Empfang von Signalen eines Transponders eines Datenträgers und zur Erzeugung von elektrischen, dem Transponder entsprechenden Signalen, mit einer Steuerelektronik zur Auswertung der Signale der Antenne und zur Ansteuerung eines Sperrriegels in Abhängigkeit von den Daten des Transponders und mit einer Signalerfassungseinrichtung zur Erfassung des Signals der Antenne und mit einer Datenerfassungseinrichtung zur Erfassung und Auswertung der Daten-Signale des Transponders, wobei die Signalerfassungseinrichtung und die Datenerfassungseinrichtung unabhängig voneinander aktivierbare Baugruppen aufweisen, dass die Baugruppen miteinander verbunden sind und dass die Baugruppe der Datenerfassungseinrichtung im Grundzustand inaktiv ist und durch ein Signal der Signalerfassungseinrichtung aktivierbar ist.

Solche Sperrmechanismen werden beispielsweise bei so genannten elektronischen Schließzylindern oder bei Schließanlagen für Kraftfahrzeuge eingesetzt. Der Transponder und der Datenträger dienen zum Nachweis einer Person zur Berechtigung der Ansteuerung des Sperrmechanismus. Befindet sich der Transponder im Empfangsbereich der Antenne, wird der Datenträger ausgelesen und von der Steuerelektronik die Berechtigung zur Aktivierung des Sperrmechanismus ermittelt. Eine ständige Bereitschaft der Steuerelektronik hat jedoch den Nachteil eines sehr hohen Stromverbrauchs. Ein hoher Stromverbrauch führt insbesondere bei batteriebetriebenen Schließeinrichtungen, wie elektronischen Schließzylindern, zu einer kurzen Lebensdauer der Batterie und damit zu einem hohen Wartungsaufwand des Sperrmechanismus.

Daher ist aus der DE 198 32 203 A1 eine Schaltungsanordnung für eine Schließanlage eines Kraftfahrzeuges bekannt geworden, bei der zum Einschalten eines elektronisch betriebenen, Strom verbrauchenden Bauelementes ein Empfänger für eine bestimmte Zeit aktiviert wird. An dem Empfänger ist eine Antenne angeschlossen, so dass beide Bauteile gleichzeitig angesteuert werden. Dies hat einen hohen Stromverbrauch zur Folge.

Zur Verringerung des Stromverbrauchs bei einem so genannten Bereitschaftsbetrieb ist es aus der EP 1 235 190 A1 beispielsweise bekannt, der Steuerelektronik einen kapazitiven Sensor vorzuschalten. Bei Annäherung einer Person an den Sperrmechanismus aktiviert der kapazitive Sensor die Steuerelektronik. Anschließend wird die Datenabfrage gestartet. Der kapazitive Sensor verursacht jedoch einen sehr hohen konstruktiven Aufbau des Sperrmechanismus. Weiterhin aktiviert der Sensor die Steuerelektronik bei jeder Annäherung einer Person, eines Tieres und gegebenenfalls eines Metallteils oder bei Regen, was zu einem hohen Stromverbrauch führt.

Weiterhin ist aus der DE 101 45 026 A1 ein Sperrmechanismus bekannt, bei dem eine zweite Antenne als Annäherungssensor vorgesehen ist. Der Annäherungssensor aktiviert die Datenabfrage. Diese zweite Antenne verursacht jedoch einen beträchtlichen baulichen Aufwand und hat einen großen Platzbedarf. Bedingt durch den hohen Platzbedarf lässt sich die zweite Antenne nur schwer in einem Schließzylinder anordnen.

Der Erfindung liegt das Problem zugrunde, einen Sperrmechanismus der eingangs genannten Art so weiterzubilden, dass er einen möglichst geringen Stromverbrauch hat und ein hoher baulicher Aufwand weitgehend vermieden wird.

Dieses Problem wird erfindungsgemäß gelöst, durch der Merkmale des Anspruchs 1.

Durch diese Gestaltung muss im Grundzustand ausschließlich die Signalerfassungseinrichtung zyklisch aktiv sein. Da die Signalerfassungseinrichtung keine Erfassung von Daten-Signalen des Transponders betreibt, erfordert diese einen besonders geringen Strombedarf. Die Signalerfassungseinrichtung erfasst erfindungsgemäß, ob sich überhaupt ein Transponder in der Nähe der Antenne befindet. Erst wenn irgendein Transponder erfasst ist, wird die Datenerfassungseinrichtung gestartet, die Daten aus dem Datenträger ausgelesen und die Berechtigung zum Ansteuern des Sperrmechanismus festgestellt. Weiterhin benötigt der erfindungsgemäße Sperrmechanismus keine weiteren Sensoren zum Start der Datenerfassungseinrichtung, da die Datenerfassungseinrichtung von der die Signale des Transponders empfangenden Signalerfassungseinrichtung aktiviert wird. Der erfindungsgemäße Sperrmechanismus ist daher besonders einfach aufgebaut und weist einen geringen Strombedarf auf. Eine ständige Empfangsbereitschaft der Antenne wird vermieden, wenn die Signalerfassungseinrichtung einen Impulsgeber und eine erste, für die Dauer eines Impulses ansteuerbare Schaltstufe aufweist und wenn die erste Schaltstufe die Antenne während des Impulses mit einer Stromquelle verbindet. Dies trägt zur weiteren Verringerung des Stromverbrauchs der Steuerelektronik bei.

Eine schnelle Erfassung eines im Empfangsbereich der Antenne befindlichen Transponders bei gleichzeitig geringem Stromverbrauch des erfindungsgemäßen Sperrmechanismus lässt sich einfach erreichen, wenn der Impulsgeber Impulse mit einer an die Antennencharakteristik angepassten Dauer liefert. Zur schnellen Erfassung eines Transponders im Empfangsbereich genügen häufig vier Impulse in der Sekunde.

Die Datenerfassungseinrichtung lässt sich bei Empfang eines Signals über die Antenne gemäß einer anderen vorteilhaften Weiterbildung der Erfindung einfach aktivieren, wenn die Datenerfassungseinrichtung eine dritte Schaltstufe zu ihrer Aktivierung hat und wenn die dritte Schaltstufe von der Signalerfassungseinrichtung ansteuerbar ist. Bei Ausbleiben eines Signals der Antenne verharrt die Datenerfassungseinrichtung im inaktiven Zustand und vermeidet daher unnötigen Stromverbrauch bei Bereitschaft ohne Signal der Antenne.

Das Erfassen des Transponders erfordert gemäß einer anderen vorteilhaften Weiterbildung der Erfindung einen besonders geringen Stromverbrauch, wenn die zweite Schaltstufe bis zu 100µs im aktiven Zustand verharrt.

Zur weiteren Verringerung des Stromverbrauchs des erfindungsgemäßen Sperrmechanismus trägt es bei, wenn eine Datenerfassungseinrichtung mit der dritten Schaltstufe verbunden ist. Die Erkennung durch die Signalerfassungseinrichtung ob ein Signal vorliegt, benötigt wesentlich weniger elektrische Energie als die Erkennung, welche Daten vorliegen. Durch die Anordnung der Datenerfassungseinrichtung ausschließlich nach der dritten Schaltstufe lässt sich der Stromverbrauch für die Datenerfassungseinrichtung besonders gering halten.

Der erfindungsgemäße Sperrmechanismus ist besonders kompakt aufgebaut, wenn die Signalerfassungseinrichtung und die Datenerfassungseinrichtung einen gemeinsamen Mikroprozessor aufweisen.

Zwischen der Steuerelektronik und einem Aktuator des Sperrriegels ist eine vierte Schaltstufe angeordnet. Die vierte Schaltstufe lässt sich einfach ansteuern, wenn die Datenerfassungseinrichtung die Signale des Transponders ausgewertet hat und den Sperrmechanismus freigibt. Ohne Freigabeberechtigung unterbleibt die Ansteuerung der vierten Schaltstufe, so dass der Sperrriegel stromlos in seiner den Schließzylinder blockierenden Stellung verharrt.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig.1: schematisch eine Schnittdarstellung durch einen Schließzylinder mit einem erfindungsgemäßen Sperrmechanismus,
- Fig.2: einen Schaltplan einer Steuerelektronik des erfindungsgemäßen Sperrmechanismus.

Figur 1 zeigt schematisch eine Schnittdarstellung durch einen Schließzylinder 1 mit einem in einem Gehäuse 2 drehbaren Kern 3 und einem elektronisch aktivierbaren Sperrmechanismus 4 zur wahlweisen Blockierung oder Freigabe der Bewegung des Kerns 3. Der Sperrmechanismus 4 hat eine mit einem Aktuator 5 verbundene Steuerelektronik 6. Der Aktuator 5 dient zum Halten oder Freigeben der Bewegung eines in eine Ausnehmung 7 des Kerns 3 vorgespannten Sperrriegels 8. Die Steuerelektronik 6 ist mit einer Antenne 9 verbunden und wird von einer Batterie 10 als Stromquelle mit elektrischem Strom versorgt. Der Kern 3 weist einen Schließkanal 11 zur Aufnahme eines Schaftes eines Schlüssels 12 auf. Der Schlüssel 12 hat einen mit einem Transponder 13 verbundenen Datenträger 14. Wird der Schlüssel 12 in die Nähe der Antenne 9 bewegt, empfängt diese Signale des Transponders 13. Die Steuerelektronik 6 liest den Datenträger 14 aus und ermittelt aus diesen Daten eine Schließberechtigung des Schließzylinders 1. Damit wird in Abhängigkeit von den Daten des Datenträgers 14 der Aktuator 5 wahlweise angesteuert oder die Ansteuerung unterbleibt.

Figur 2 zeigt einen Schaltplan des Sperrmechanismus 4 aus Figur 1 mit dem Datenträger 14 und dem Transponderschwingkreis 13 des Schlüssels. Die Steuerelektronik 6 hat eine Signalerfassungseinrichtung 15 zum Empfang der Signale der Antenne 9 und eine Datenerfassungseinrichtung 16 zum Auslesen des Datenträgers 14 und zur Ermittlung der Schließberechtigung. Die Signalerfassungseinrichtung 15 und die Datenerfassungseinrichtung 16 haben einen gemeinsamen Mikroprozessor 17 und unabhängig voneinander aktivierbare Baugruppen. Eine Baugruppe der Signalerfassungseinrichtung 15 weist einen Impulsgeber 18 und eine erste Schaltstufe 19 auf. In Abhängigkeit von den Signalen des Impulsgebers 18 wird die erste Schaltstufe 19 angesteuert und die Antenne 9 mit der Batterie 10 verbunden. Hierdurch wird in der Antenne 9 ein magnetischer Impuls gebildet. Sofern sich ein Transponder 13 im Empfangsbereich der Antenne 9 befindet, ergeben sich in der Antenne 9 Rückwirkungen aufgrund des magnetischen Pulses. Durch Aktivierung der zweiten Schaltstufe 20 der Signalerfassungseinrichtung 15 wird die Batterie 10 mit dem Verstärker 21 verbunden. Damit werden die Rückwirkungen in der Antenne 9 erfasst und dem Mikroprozessor 17 zur Signalauswertung weitergeleitet. Der Mikroprozessor 17 erkennt den im Empfangsbereich der Antenne 9 vorhandenen Transponder 13 und aktiviert daraufhin die dritte Schaltstufe 25 und verbindet so die Datenerfassungseinrichtung 16 mit der Batterie 10. Ein Trägergenerator 28 bestromt die Antenne 9 periodisch. Die Antenne 9 sendet dadurch ein magnetisches Wechselfeld, das den Transponder 13 in ihrem Empfangsbereich mit Energie versorgt, und der Transponder 13 sendet daraufhin seine Daten aus. Diese werden aus dem Signal der Antenne von einem Demodulator 26 und einem Verstärker 27 erfasst und an den Mikroprozessor 17 zur Auswertung weitergeleitet. Der Mikroprozessor 17 ist mit einer vierten Schaltstufe 22 verbunden, welche den in Figur 1 dargestellten Aktor 5 ansteuert.

Bei Abwesenheit eines Transponders 13 von dem Empfangsbereich der Antenne 9 erhält in Abhängigkeit von den Signalen des Impulsgebers 18 die erste Schaltstufe einen periodischen Anregungsimpuls. Damit wird die Wicklung der Antenne 9 bestromt. Es bildet sich in der Antennennähe ein magnetisches Feld, welches wegen der Kürze des Impulses wieder zusammenbricht. Nach dem Impuls entsteht damit in der Antenne 9 keine periodische Spannungsänderung als Rückwirkung durch den Impuls, was zur Folge hat, dass die dritte Schaltstufe 25 nicht angesteuert wird und die Datenerfassung nicht eingeschaltet wird.

Befindet sich irgendein Transponder 13 mit seinem Schwingkreis im Empfangsbereich der Antenne 9, wird bei Aussendung des Impulses des Impulsgebers 18 ein Teil der vom Transponder 13 empfangenen magnetischen Energie in elektrische Energie induziert und an einen Resonanzkondensator 23 des Transponders weitergegeben. Durch die stoßförmige Anregung des Schwingkreises im Transponder 13 stellt sich nach dem Impuls eine abklingende, periodische Schwingung gemäß der Resonanzcharakteristik des Antennenkreises ein. Eine Transponderantenne 24 erzeugt im Rhythmus der Schwingung ein relativ schwaches magnetisches Feld. Die Antenne 9 empfängt das Feld und gibt es als Wechselspannungssignal an den Verstärker 21 der Signalerfassungseinrichtung 15 weiter. Der Mikroprozessor 17 steuert nach Auswertung der Impulsfolge die dritte Schaltstufe 25 für die Datenerfassungseinrichtung 16 an.

## Patentansprüche

1. Elektronisch aktivierbarer Sperrmechanismus für eine Schließeinrichtung mit einer Antenne zum Empfang von Signalen eines Transponders eines Datenträgers und zur Erzeugung von elektrischen, dem Transponder entsprechenden Signalen, mit einer Steuerelektronik zur Auswertung der Signale der Antenne und zur Ansteuerung eines Sperrriegels in Abhängigkeit von den Daten des Transponders und mit einer Signalerfassungseinrichtung zur Erfassung des Signals der Antenne und mit einer Datenerfassungseinrichtung zur Erfassung und Auswertung der Daten-Signale des Transponders, wobei die Signalerfassungseinrichtung (15) und die Datenerfassungseinrichtung (16) unabhängig voneinander aktivierbare Baugruppen aufweisen, dass die Baugruppen miteinander verbunden sind und dass die Baugruppe der Datenerfassungseinrichtung (16) im Grundzustand inaktiv ist und durch ein Signal der Signalerfassungseinrichtung (15) aktivierbar ist, **dadurch gekennzeichnet, dass** die Signalerfassungseinrichtung (15) einen Impulsgeber (18) und eine erste, für die Dauer eines Impulses ansteuerbare Schaltstufe (19) aufweist und dass die erste Schaltstufe (19) die Antenne (9) während des Impulses mit einer Stromquelle verbindet zur Erzeugung von Rückwirkungen in der Antenne (9) aufgrund des magnetischen Impulses bei Anwesenheit eines Transponders und dass die Signalerfassungseinrichtung (15) zur Erfassung der Rückwirkungen in der Antenne (9) ausgebildet ist, wodurch die Signalerfassungseinrichtung (15) erfasst, ob sich überhaupt ein Transponder in der Nähe der Antenne (9) befindet, so dass die Datenerfassungseinrichtung (16) bei Erfassung des Transponders zum Auslesen der Daten des Transponders gestartet wird.

2. Elektronisch aktivierbarer Sperrmechanismus nach Anspruch 1, **dadurch gekennzeichnet, dass** der Impulsgeber (18) Impulse mit einer an die Antennencharakteristik angepassten Dauer liefert.

3. Elektronisch aktivierbarer Sperrmechanismus nach zumindest einem der vorhergehenden Ansprüche, **dadurch gekennzeichnet, dass** ein Verstärker (21) der Signalerfassungseinrichtung (15) mit einer zweiten Schaltstufe (20) verbunden ist.

4. Elektronisch aktivierbarer Sperrmechanismus nach zumindest einem der vorhergehenden Ansprüche, **dadurch gekennzeichnet, dass** die Datenerfassungseinrichtung (16) eine dritte Schaltstufe (25) zu ihrer Aktivierung hat und dass die dritte Schaltstufe (25) von der Signalerfassungseinrichtung (15) ansteuerbar ist.

5. Elektronisch aktivierbarer Sperrmechanismus nach zumindest einem der vorhergehenden Ansprüche, **dadurch gekennzeichnet, dass** die zweite Schaltstufe (20) bis zu 100µs im aktiven Zustand verharrt.

6. Elektronisch aktivierbarer Sperrmechanismus nach zumindest einem der vorhergehenden Ansprüche, **dadurch gekennzeichnet, dass** die Signalerfassungseinrichtung (15) und die Datenerfassungseinrichtung (16) einen gemeinsamen Mikroprozessor (17) aufweisen.

7. Elektronisch aktivierbarer Sperrmechanismus nach zumindest einem der vorhergehenden Ansprüche, **dadurch gekennzeichnet, dass** zwischen der Steuerelektronik (6) und einem Aktuator (5) des Sperrriegels (8) eine vierte Schaltstufe (22) angeordnet ist.

## Claims

1. Electronically activatable locking mechanism for a key lock having an antenna for receiving data medium transponder signals and generating electrical signals, suitable for the transponder, having control electronics for evaluating the antenna signals and driving a locking element depending on the transponder data, and having a signal acquisition device for detecting the antenna signal and having a data acquisition device for detecting and evaluating the data transponder signals, wherein the signal acquisition device (15) and the data acquisition device (16) have units that are mutually independently activatable and interconnected, so that the data acquisition device unit (16) is inactive in its basic state and can be activated by a signal from the signal acquisition device (15), **characterized in that** the signal acquisition device (15) has a pulse generator (18) and a first switch stage (19), which can be triggered for the duration of a pulse, and **in that** the first switch stage (19) connects the antenna (9) to a power source during the pulse to produce feedback effects in the antenna (9) due to the magnetic pulse if a transponder is present, and **in that** the signal acquisition device (15) is designed to detect the feedback effects in the antenna (9), whereby the signal acquisition device (15) detects whether a transponder is actually located in the proximity of the antenna (9) so that if the transponder is detected the data acquisition device (16) is started in order to read the transponder's data.

2. Electronically activatable locking mechanism according to Claim 1, **characterized in that** the pulse generator (18) supplies pulses with a duration adapted to the antenna characteristic.

3. Electronically activatable locking mechanism according to at least one of the preceding claims, **characterized in that** an amplifier (21) of the signal acquisition device (15) is connected to a second switch stage (20).

4. Electronically activatable locking mechanism according to at least one of the preceding claims, **characterized in that** the data acquisition device (16) has a third switch stage (25), in order to activate it, and **in that** the third switch stage (25) can be triggered by the signal acquisition device (15).

5. Electronically activatable locking mechanism according to at least one of the preceding claims, **characterized in that** the second switch stage (20) remains in the active condition for up to 100 µs.

6. Electronically activatable locking mechanism according to at least one of the preceding claims, **characterized in that** the signal acquisition device (15) and the data acquisition device (16) have a common microprocessor (17).

7. Electronically activatable locking mechanism according to at least one of the preceding claims, **characterized in that** a fourth switch stage (22) is arranged between the control electronics (6) and an actuator (5) of the locking element (8).

## Revendications

1. Système de verrouillage activable électroniquement pour un dispositif de fermeture comprenant une antenne pour la réception de signaux d'un transpondeur d'un support de données et pour la génération des signaux électriques correspondant au transpondeur, une électronique de commande pour l'analyse des signaux de l'antenne et pour l'activation d'un verrou de blocage en fonction des données du transpondeur et un dispositif d'enregistrement de signaux pour l'enregistrement du signal de l'antenne et un dispositif d'enregistrement de données pour l'analyse des signaux de données du transpondeur, le dispositif d'enregistrement de signaux (15) et le dispositif d'enregistrement de données (16) présentant des ensembles pouvant être activés indépendamment les uns des autres, en ce que les ensembles sont reliés entre eux et en ce que l'ensemble du dispositif d'enregistrement de données (16) est inactif dans l'état de base et peut être activé par un signal du dispositif d'enregistrement de signaux (15), **caractérisé en ce que** le dispositif d'enregistrement de signaux (15) présente un générateur d'impulsions (18) et un premier niveau de commutation (19) activable pour la durée d'une impulsion et **en ce que** le premier niveau de commutation (19) relie l'antenne (9) pendant l'impulsion à une source de courant pour générer des réactions dans l'antenne (9) sur la base de l'impulsion magnétique en cas de présence d'un transpondeur,
et **en ce que** le dispositif d'enregistrement de signaux (15) est réalisé pour l'enregistrement des réactions de l'antenne (9), de sorte que le dispositif d'enregistrement de signaux (15) enregistre si un transpondeur se trouve du reste à proximité de l'antenne (9),
de sorte que le dispositif d'enregistrement de données (16) est démarré en cas d'enregistrement du transpondeur pour la lecture des données du transpondeur.

2. Système de verrouillage activable électroniquement selon la revendication 1, **caractérisé en ce que** le générateur d'impulsions (18) fournit des impulsions avec une durée adaptée à la caractéristique de l'antenne.

3. Dispositif de verrouillage activable électroniquement selon au moins l'une quelconque des revendications précédentes, **caractérisé en ce qu'**un amplificateur (21) du dispositif d'enregistrement de signaux (15) est relié à un second niveau de commutation (20).

4. Dispositif de verrouillage activable électroniquement selon au moins l'une quelconque des revendications précédentes, **caractérisé en ce que** le dispositif d'enregistrement de données (16) a un troisième niveau de commutation (25) pour son activation et **en ce que** le troisième niveau de commutation (25) peut être activé par le dispositif d'enregistrement de signaux (15).

5. Dispositif de verrouillage activable électroniquement selon au moins l'une quelconque des revendications précédentes, **caractérisé en ce que** le second niveau de commutation (20) reste dans l'état actif jusqu'à 100 µs.

6. Dispositif de verrouillage activable électroniquement selon au moins l'une quelconque des revendications précédentes, **caractérisé en ce que** le dispositif d'enregistrement de signaux (15) et le dispositif d'enregistrement de données (16) présentent un microprocesseur (17) commun.

7. Mécanisme de verrouillage activable électroniquement selon au moins l'une quelconque des revendications précédentes, **caractérisé en ce qu'**un quatrième niveau de commutation (22) est disposé entre l'électronique de commande (6) et un actionneur (5) du verrou de blocage (8).
